# EUROPÄISCHE PATENTSCHRIFT

(11) **EP 0 212 611 B1**
(45) Veröffentlichungstag und Bekanntmachung des Hinweises auf die Patenterteilung: **31.10.1990**
(21) Anmeldenummer: 86111408.0
(22) Anmeldetag: 18.08.1986
(51) Int. Cl.: C10B 39/02, F22B 1/04

(54) **Kokstrockenkühlkammer**
Coke dry quenching chamber
Chambre de refroidissement à sec de coke

(30) Priorität: 30.08.1985 DE 3530984
(43) Veröffentlichungstag der Anmeldung: 04.03.1987
(73) Patentinhaber: Still Otto GmbH, 44718 Bochum (DE)
(72) Erfinder: Lorenz, Kurt, Dr., D-4320 Hattingen (DE); Dungs, Horst, D-4690 Herne (DE); Rudel, Manfred, D-4630 Bochum 1 (DE); Kemper, Klaus-Dieter, D-4700 Hamm 1 (DE)
(74) Vertreter: Dahlkamp, Heinrich-Leo, Dipl.-Ing.

(56) Entgegenhaltungen:
- EP-A- 0 071 804
- BE-A- 674 174
- DE-A- 3 338 804
- DE-B- 1 091 080
- US-A- 4 188 915
- TECHNISCHE MITTEILUNGEN, 75. Jahrgang, Heft 9, September 1982, Seiten 434-439, DE; H. DUNGS: "Kokstrockenkühlung mit Kühlwänden im Koksschacht"

## Beschreibung

Die Erfindung betrifft eine Kokstrockenkühlkammer mit als Kühlwände ausgebildeten senkrechten Außenwänden und in der Kühlkammer angeordneten parallelen senkrechten Kühlwänden und quer dazu verlaufenden Stützwänden.

Derartige Kokstrockenkühlkammern sind in "Technischen Mitteilungen", Heft 9/1982, Seiten 434 bis 439 ausführlich beschrieben. Bild 3 auf Seite 435 zeigt die Anordnung der Kühwände im Koksschacht, wobei die sogenannten Membranrohrwände aus senkrecht und parallel zueinander angeordneten Rohrreihen bestehen, die jeweils über Stege miteinander verbunden sind. Zur Erreichung eines guten Wärmeübergangs von den heißen Koks an das Kühlmedium in den Rohren sind dabei die Rohre unverkleidet. Es hat sich nun gezeigt, daß die einem jahrelangen Dauerbetrieb der Kokstrockenkühlkammer es zu einem gewissen Verschleiß an den Rohrwänden kommt, so daß im Extremfall die Rohrwände ausgetauscht werden müssen.

Aus der EP-A-0 071 804 ist ebenfalls eine Vorrichtung zur trockenen Kokskühlung bekannt, wobei dem Koks und dem aufgeheizten Kühlgas ein Teil seines Wärmeinhaltes über von einem Teil der Schüttgutbegrenzungsfläche berührte Wasserverdampfungsflächen entzogen wird und das aufgeheizte Kühlgas einen weiteren Teil seines Wärmeinhaltes an zusätzliche schüttgutfreie Austauschoberflächen zur Wasserverdampfung abgibt, bevor es der Rückkühlung zugeleitet wird. Im oberen Bereich der Kühlkammer sind dabei schüttgutfreie Teilräume mit käfigartigen wasserführenden Kühlrohrreihen angeordnet, durch die das Kühlgas aus dem Schüttgut kommend in die Teilräume eintritt. Die einzelnen Kühlrohre sind hierbei einem hohen Verschleiß und einer starken mechanischen Beanspruchung ausgesetzt.

Aufgabe der Erfindung ist es, eine Konstruktion vorzuschlagen, bei der ohne wesentlichen Verlust der Wärmeleitfähigkeit ein Verschleiß an den Rohren gänzlich vermieden wird und wobei auch nach jahrelangem Betrieb ein Auswechseln der Rohre nicht erforderlich ist.

Zur Lösung dieser Aufgabe sieht die Erfindung vor, daß die Kühlwände und die Stützwände aus geschlossenen und durchgehenden Wandflächen bestehen und daß die Kühlwände und/oder Stützwände nach unten hin schmaler werden und die von den Kühl- und Stützwänden gebildeten, etwa rechteckigen Kokskühlschächte sich nach unten hin erweitern. Durch diese konische Ausführung der Kühl- bzw. Stützwände in der Kühlkammer wird der seitliche Druck auf die Wände erheblich verringert und beim Herabgleiten der heißen Koksstücke an diesen Wänden vorbei wird auch der Abrieb entscheidend verringert. Während bei der bisherigen Ausführung die Verschleißrate bei ca. 0,4 mm/Jahr liegt, so kann sie in Folge einer Konizität, wie sie im Anspruch 3 angegeben ist, auf etwa die Hälfte reduziert werden. Dabei ist es insbesondere günstig, wenn die Erweiterung der Kokskühlschächte nach unten hin stufenlos erfolgt, so daß möglichst keine Unregelmäßigkeiten während der Bewegung des Kokses an den Wänden entlang entstehen und von daher keine Stellen mit wewentlich höherem Verschleiß auftreten.

Die Erfindung sieht weiterhin vor, daß an den Membranrohrwänden außen ebene, auswechselbare Verschleißplatten angeordnet sind und der Zwischenraum zwischen den Verschleißplatten und den Rohren bzw. Stegen mit hochwärmeleitfähigem Material ausgefüllt ist und daß die Verschleißplatten und/oder die Schicht aus hochwärmeleitfähigem Material in der Kühlkammer nach unten hin dünner werden. Bei dieser Ausführung sind die Kühlwände in der Kühlkammer senkrecht und völlig eben angeordnet, so daß der heiße Koks ohne nennenswerten Abrieb von oben nach unten an den Wänden herabgleiten kann. Die aus metallischen Materialen bestehenden Verschleißplatten besitzen ohnehin eine hohe Wärmeleitfähigkeit und der Zwischenraum zwischen den Verschleißplatten und den Rohren, insbesondere in dem Bereich der Stege zwischen den einzelnen Rohren, ist z. B. nicht mit einer wärmeisolierenden Luftschicht, sondern mit hochwärmeleitfähigem Material ausgefüllt, Es hat sich überraschenderweise gezeigt, daß trotz geringfügiger Verringerung der Wärmeaustauschfläche und trotz Vergrößerung der effektiven, von der Wärme zu durchdringenden Wandstärke der Wärmeübergang an das aufzuheizende Kühlmedium in den Rohren nicht nennenswert verschlechtert wird.

Als hochwärmeleitfähiges Material wird erfindungsgemäß Graphit bzw. Diabon oder wärmeleitfähiger Beton vorgeschlagen. Dabei beträgt die Wärmeleitfähigkeit teilweise über 100 Watt/m und Kelvin. Es kann aber auch verdichteter bzw. gepreßter und/oder mit Bindemittel versehener Koksgrus bzw. -staub und/oder Graphitstaub verwendet werden. Die letzteren Materialien haben den Vorteil, daß sie teilweise Produkte der Kokerei sind und von daher preiswert zu haben sind. Diese Materialien können an Ort und Stelle nach Montage der Rohre und der Verschleißplatten in die verbleibenden Zwischenräume eingepreßt oder als vorgefertigte Elemente eingesetzt werden.

Die Verschleißplatten an beiden Seiten der Membranrohrwände werden günstigerweise über Schrauben und/oder Zuganker miteinander verbunden und vor den Rohren festgehalten. Im Bedarfsfall können dann auch einzelne Verschleißplatten ausgewechselt werden.

Da die Verschleißplatten völlig von den Kühlrohren getrennt angeordnet sind, kann ihnen eine gewisse Konizität in Flußrichtung des heißen Kokses vorgegeben werden. Dies kann dadurch erreicht werden, daß der Verschleißplattenabstand im oberen Bereich der Membranrohrwände größer ist als im unteren. Die Verwendung der Verschleißplatten in Verbindung mit der hochwärmeleitfähigen Zwischenlage hat aber auch den wirtschaftlichen Vorteil, daß das druckführende Rohrleitungssystem nicht mehr unter Berücksichtigung des möglichen Verschleißes ausgelegt werden muß. Diese Ausführung benötigt also nicht mehr Rohre von erheblicher Wanddicke. Darüber hinaus entfällt ein hoher Anteil von Schweißnähten mit großen Querschnitt.

Die Erfindung wird anhand der beigefügten Figuren 1 bis 5 beispielsweise näher erläutert.
Figur 1 zeigt schematische einen Teil der Kühlkammer im senkrechten Schnitt.
Figur 2 ist ein waagerechter Schnitt zu Figur 1.
Figur 3 zeigt im senkrechten Schnitt Ausschnitte der Membranrohrwände.
Figur 4 is ein Schnitt nach der Linie A-A von Figur 3.
Figur 5 ist ein Schnitt nach der Linie B-B von Figur 3.

In der schematischen Darstellung nach Figur 1 ist der obere Teil einer Kühlkammer dargestellt mit der Einfüllöffnung (1) und den äußeren Wänden (2) sowie den inneren Stützwänden (3). Rechtwinklig zu den Stützwänden (3) verlaufen die inneren Kühlwände (5), wobei die Oberkante der Kühlwände (5) in Figur 1 mit (14) bezeichnet ist. Zum Schutz vor dem von oben eingefüllten heißen Koks besitzen sowohl die Stützwände (3) als auch die Kühlwände (5) an ihrer Oberseite eine abgerundete Verschleißschicht. Wie in der Figur 3 angedeutet, kann die Oberkante auch eine etwa ebene Fläche (14) sein, auf der sich als gewisse Verschleißschutzschicht Koksstücke ablagern. Gleichzeitig stehen dabei die seitlichen senkrechten Verschleißplatten (10) nach oben mit der Verschleißkante (15) über.

Aus der Figur 1 ist weiterhin die Konzität der Außen- und Innenwände der Kühlkammer mit Erweiterung der Kokskühlschächte (6) nach unten hin ersichtlich. Figur 2 zeigt die an sich bekannte Anordnung von Stütz- und Kühlwänden (3) und (5) in der Kühlkammer. Aus den Figuren 3 bis 5 ist der Aufbau der einzelnen Membranrohrkühlwände (5) mit unterem Kühlmittelverteiler (7), den Kühlrohren (8) sowie dem Sammler (9) beschrieben. An den koksberührten Seiten der Kühlwände (5) sind die Verschleißplatten (10) angeordnet, die über durch die Stege (12) geführte Befestigungselemente (13) vor den Rohren bzw. dem hochwärmeleitfähigen Material (11) gehalten werden. Zur Erreichung der erfindungsgemäßen Konizität kann die zwischen den Rohren und den Verschleißplatten angeordnete Schicht aus hochwärmeleitfähigem Material verschieden dick sein, d. h. die Dicke nimmt von oben nach unten hin ab.

### Bezugszeichenliste

(1) Einfüllöffnung des Kokses
(2) Außenwände der Kühlkammer
(3) Stützwände
(4) Oberkante von (3) mit Verschleißschicht
(5) innere Kühlwände
(6) Kokskühlschacht
(7) Kühlmittelverteiler
(8) Kühlrohre
(9) Sammler
(10) Verschleißplatten
(11) hochwärmeleitfähiges Material
(12) Stege
(13) Befestigungsschrauben für (10)
(14) Oberkante von (5)
(15) Verschleißkante

## Patentansprüche

1. Kokstrockenkühlkammer mit als Kühlwände ausgebildeten senkrechten Außenwänden und in der Kühlkammer angeordneten parallelen senkrechten Kühlwänden und quer dazu verlaufenden Stützwänden, dadurch gekennzeichnet, daß die Kühlwände (2), (5) und die Stützwände (3) aus geschlossenen und durchgehenden Wandflächen bestehen und daß die Kühlwände (2), (5) und/oder Stützwände (3) nach unten hin schmaler werden und die von den Kühl- und Stützwänden gebildeten, etwa rechteckigen Kokskühlschächte (6) sich nach unten hin erweitern.

2. Kokstrockenkühlkammer nach Anspruch 1, dadurch gekennzeichnet, daß die Erweiterung der Kokskühlschächte (6) stufenlos erfolgt.

3. Kokstrockenkühlkammer nach Anspruch 1 oder 2, dadurch gekennzeichnet, daß die Kokskühlschächte (6) sich mit einer Konizität von etwa 0,1 bis 5%, vorzugsweise 0,5 bis 1,5%, nach unten hin erweitern.

4. Kokstrockenkühlkammer nach einem der vorhergehenden Ansprüche mit in der Kühlkammer als Membranrohrwände in Rohr-Steg-Rohr-Konstruktion angeordneten wasserdurchflossenen Kühlwänden, dadurch gekennzeichnet, daß an den Membranrohrwänden (5) außen ebene, vorzugsweise parallele Verschleißplatten (10) angeordnet sind und der Zwischenraum zwischen den Verschleißplatten (10) und den Rohren (8) bzw. Stegen (12) mit hochwärmeleitfähigem Material (11) ausgefüllt ist und daß die Verschleißplatten (10) und/oder die Schicht aus hochwärmeleitfähigem Material (11) in der Kühlkammer nach unten hin dünner werden.

5. Kokstrockenkühlkammer nach Anspruch 4, dadurch gekennzeichnet, daß das hochwärmeleitfähige Material (11) aus Graphit bzw. Diabon oder wärmeleitfähigem Beton besteht.

6. Kokstrockenkühlkammer nach Anspruch 4 oder 5, dadurch gekennzeichnet, daß das hochwärmeleitfähige Material (11) aus vorzugsweise vorgefertigten Elementen aus verdichtetem Koksstaub/-grus bzw. preßtem und/oder mit Bindemittel versehenem Graphitstaub besteht.

7. Kokstrockenkühlkammer nach Anspruch 4, dadurch gekennzeichnet, daß die Verschleißplatten (10) an beiden Seiten der Membranrohrwände (5) über Schrauben (13) und/oder Zuganker miteinander verbunden sind und vor den Rohren (8) gehalten werden.

## Revendications

1. Chambre de refroidissement à sec de coke avec des parois extérieures verticales servant de parois de refroidissement et des parois de refroidissement verticales parallèles aménagées dans la chambre de refroidissement et des parois d'appui transversales à celles-ci, caractérisée par le fait que les parois de refroidissement (2), (5) et les parois d'appui (3) sont constituées par des surfaces murales fermées et continues et que les parois de refroidissement (2), (5) et/ou les parois d'appui (3) sont plus étroites en allant vers le bas et que les cuves de refroidissement du coke (6) pratiquement rectangulaires constituées par les parois de refroidissement et les parois d'appui s'élargissent en allant vers le bas.

2. Chambre de refroidissement à sec de coke selon revendication 1 caractérisée par le fait que l'élargissement des cuves de refroidissement (6) du coke s'effectue de façon continue.

3. Chambre de refroidissement à sec de coke selon revendication 1 ou 2, caractérisée par le fait que les cuves de refroidissement du coke (6) s'élargissent vers le bas avec une conicité d'environ 0,1 à 5% et de préférence de 0,5 à 1,5%.

4. Chambre de refroidissement à sec de coke selon l'une des revendications ci-dessus avec des parois de refroidissement aquifères aménagées selon un système de construction tube- traverse-tube dans la chambre de refroidissement sous forme de plaques tubulaires à membrane caractérisée par le fait que des plaques d'usure (10) planes et de préférence parallèles sont installées à l'extérieur aux plaques tubulaires à membrane et que l'espace intermédiaire entre les plaques d'usure (10) et les tubes (8) ou les traverses (12) est comblé d'un matériau de haute conductibilité thermique (11) et que les plaques d'usure (10) et/ou la couche de matériau de haute conductibilité thermique (11) das la chambre de refroidissement s'amincit vers le bas.

5. Chambre de refroidissement à sec de coke selon revendication 4 caractérisée par le fait que le matériau de haute conductibilité thermique (11) est constitué de graphite, de diabon ou de béton conductible de chaleur.

6. Chambre de refroidissement à sec de coke selon revendication 4 ou 5 caractérisée par le fait que le matériau de haute conductibilité (11) est constitué de préférence d'éléments préfabriqués en poussière ou menu de coke comprimé ou de poussière de graphite pressée et/ou pourvue d'un agglomérant.

7. Chambre de refroidissement à sec de coke selon revendication 4 caractérisée par le fait que les plaques d'usure (10) sont reliées les unes aux autres aux deux côtés des plaques tubulaire à membrane (5) par des vis (13) et/ou des tirants d'ancrage et tenues devant les tubes (8).

## Claims

1. Coke dry quenching chamber with vertical outer wall designed as cooling walls and, arranged inside the quenching chamber, with parallel vertical cooling walls and supporting walls running transversely to them characterized in that the cooling walls (2), (5) and supporting walls (3) form closed and continuous wall faces and that the cooling walls (2), (5) and/or supporting walls (3) in downward direction become narrower and the roughly rectangular coke cooling shafts (6) formed by the cooling and supporting walls widen towards the bottom.

2. Coke dry quenching chamber according to claim 1 characterized in that the widening of the coke cooling shafts (6) is effected in a stepless manner.

3. Coke dry quenching chamber according to claims 1 or 2 characterized in that the coke cooling shafts (6) widen towards the bottom at a taper of about 0.1 to 5%, preferably 0.5 to 1.5%.

4. Coke dry quenching chamber according to one of the aforementioned claims with water carrying cooling walls as diaphragm tube walls of tube-web-tube design and arranged in the quenching chamber characterized in that flat, preferably parallel wear plates (10) are arranged at the outside of the diaphragm tube walls (5) and that the space between the wear plates (1) and the tubes (8) and webs (12) is filled with highly thermally conductive material (11) and that the wear plates (10) and/or the layer of highly thermally conductive material (11) in the quenching chamber become thinner towards the bottom.

5. Coke dry quenching chamber according to claim 4 characterized in that the highly thermally conductive material (11) consists of graphite resp. diabon or of thermally conductive concrete.

6. Coke dry quenching chamber according to claims 4 or 5 characterized in that the highly thermally conductive material (11) preferably consists of prefabricated elements of compacted coke dust/breeze or of graphite powder pressed and/or provided with a bonding agent.

7. Coke dry quenching chamber according to claim 4 characterized in that the wear plates (10) at both sides of the diaphragm tube walls (5) are connected with each other by bolts (13) and/ or tie rods and fixed in position ahead of the tubes (8).
